# EUROPÄISCHE PATENTSCHRIFT

(11) **EP 2 742 156 B1**
(45) Veröffentlichungstag und Bekanntmachung des Hinweises auf die Patenterteilung: **20.01.2016**
(21) Anmeldenummer: 11749382.5
(22) Anmeldetag: 09.08.2011
(51) Int. Cl.: C13B 20/00

(54) **VERFAHREN UND VORRICHTUNG ZUM REINIGEN VON FLÜSSIGKEITEN**
METHOD AND DEVICE FOR PURIFYING LIQUIDS
PROCÉDÉ ET DISPOSITIF POUR LA PURIFICATION DE LIQUIDES

(43) Veröffentlichungstag der Anmeldung: 18.06.2014
(73) Patentinhaber: Weber Ultrasonics GmbH, 76307 Karlsbad-Ittersbach (DE)
(72) Erfinder: VOGEL, Siegmar, 12167 Berlin (DE)
(74) Vertreter: Lemcke, Brommer & Partner Patentanwälte Partnerschaft mbB
(86) Internationale Anmeldenummer: PCT/EP2011/063704
(87) Internationale Veröffentlichungsnummer: WO 2013/020586

(56) Entgegenhaltungen:
- EP-A1- 1 046 718
- EP-A1- 1 063 303
- CN-A- 101 538 620
- DE-T2- 60 003 471
- JP-A- 6 277 668
- US-A- 4 795 494
- US-A- 5 480 490

## Beschreibung

Die vorliegende Erfindung betrifft ein Verfahren nach dem Oberbegriff des Patentanspruchs 1 zum Reinigen von Flüssigkeiten, insbesondere Rohsaft oder Vinasse, von unerwünschten Begleitstoffen, wobei
a) zunächst einer zu reinigenden Flüssigkeit Calciumhydroxid zugesetzt wird und
b) anschließend gasförmiges Kohlendioxid in die zu reinigende Flüssigkeit eingeleitet wird, um Calciumcarbonat auszufällen, welches die unerwünschten Begleitstoffe bindet und/oder mitreißt.

Weiterhin betrifft die Erfindung eine Vorrichtung gemäß dem Oberbegriff des Patentanspruchs 7 zum Reinigen von Flüssigkeiten, insbesondere Rohsaft oder Vinasse, von unerwünschten Begleitstoffen, umfassend wenigstens eine Kal-kungseinrichtung, die dazu ausgebildet ist, einer zu reinigenden Flüssigkeit Calciumhydroxid zuzusetzen, und wenigstens eine Carbonatationseinrichtung, die dazu ausgebildet ist, über Gasausströmöffnungen gasförmiges Kohlendioxid in die zu reinigende Flüssigkeit einzublasen, um Calciumcarbonat auszufällen, welches die unerwünschten Begleitstoffe bindet und/oder mitreißt.

Das weiter oben beschriebene gattungsgemäße Verfahren zum Reinigen von Flüssigkeiten ist dem Fachmann als so genannte Kalk-Kohlensäure-Reinigung oder in Anlehnung an den angelsächsischen Sprachgebrauch auch als Carbonatationsverfahren bekannt und kann ohne Beschränkung der vorliegenden Erfindung vorteilhafter Weise zur Reinigung von (Rohr-)Zucker-Rohsaft oder zur Reinigung von Vinasse von jeweils unerwünschten Begleitstoffen eingesetzt wer-den.

Bei Vinasse handelt es sich nach dem Sprachgebrauch der vorliegenden Anmeldung um Fermentationsreste bei der Bioethanolerzeugung insbesondere aus Zuckerrohr oder Zuckerrüben. Sie kann in Futtermittel für Tiere oder als Dün-gemittel Verwendung finden. Insbesondere bei der Produktion von Bioethanol, beispielsweise aus Zuckerrohr, fallen große Mengen an Vinasse an, so dass Bedarf an einem schnellen und kostengünstigen Aufbereitungs- bzw. Reinigungsprozess speziell für Vinasse besteht, um nicht auf eine ebenso kostspielige wie umweltschädliche Entsorgung der Vinasse angewiesen zu sein. Nach dem Stand der Technik wird die Vinasse, welche regelmäßig in Form sogenannter Dünnvinasse anfällt, entweder zunächst eingedampft (eingedickt) oder auch direkt in die Umwelt verklappt.

Ein gattungsgemäßes Verfahren bzw. eine zur Durchführung dieses Verfahrens geeignete gattungsgemäße Vorrichtung sind insbesondere auch aus der Extraktreinigung von Zuckerrüben-Rohsaft bekannt. Dieser besitzt einen pH-Wert um 6,3 und muss vor der Weiterverarbeitung von unerwünschten Begleitstoffen, speziell Nicht-Saccharosestoffen, insbesondere hochmolekularen Stoffen, möglichst umfassend gereinigt werden. Zu diesem Zweck wird dem Rohsaft bzw. allgemein der zu reinigenden Flüssigkeit in Wasser suspendiertes oder gelöstes Calciumoxid in Form von Kalkmilch oder Kalkwasser zugesetzt, wobei sich Kalziumhydroxid bzw. Calciumhydroxid (Ca(OH)₂) bildet und wodurch sich der pH-Wert erhöht (Alkalisierung). Speziell ist aus der Zuckerherstellung bekannt, den pH-Wert des Rohsaftes in einem so genannten Vorkalkungsreaktor stufenweise auf etwa 11,5 anzuheben. In Folge der Alkalisierung des Rohsaftes kommt es zu einer Neutralisierung der organischen und anorganischen Säuren sowie zu Aus-fällungsreaktionen der Anionen, die mit dem Kalzium unlösliche bzw. nur schwer lösliche Salze bilden. Abgeschieden werden auf diese Weise unter anderem Phosphat, Oxalat, Sulfat und Citrat. Kolloidal gelöste Nicht-Saccharaosestoffe koagulieren und werden ausgefällt. Des Weiteren kommt es aufgrund der Zuga-be von Kalkmilch während der Vorkalkung auch zu einer Koagulation von Proteinen.

Im Anschluss an die vorstehend beschriebene Vorkalkung kann bei dem bekannten Reinigungsverfahren anschließend eine so genannte Hauptkalkung durchgeführt werden, wobei die Temperatur auf etwa 85 °C angehoben und die Alkalität des Rohsaftes durch weiteres Zusetzen von Kalziumhydroxid nochmals deutlich erhöht wird.

Die eigentliche Carbonatation erfolgt im Anschluss an die (Haupt-)Kalkung, vorteilhafterweise ebenfalls in zwei Stufen. Zu diesem Zweck wird gasförmiges Kohlendioxid in die zu reinigende, alkalisierte Flüssigkeit eingeleitet, um Kalziumcarbonat (CaCO₃) auszufällen, welches die unerwünschten Begleitstoffe bindet und/oder mitreißt und so aus der Flüssigkeit entfernt, so dass sie anschließend durch Filtrieren im Wesentlichen aus der Flüssigkeit entfernt werden können. Beispielsweise kann im Zuge der ersten Carbonatation der Rohsaft durch das Einleiten von CO₂ in seinem pH-Wert bis auf ca. 11 gesenkt werden. Der entstehende Kalziumcarbonat-Niederschlag besitzt eine hohe Absorptions- und Filtrationsfähigkeit. Wie bereits angesprochen, kann der Kalkniederschlag anschließend mit den absorbierten Stoffen durch Filtrieren oder Dekantieren von der restlichen Flüssigkeit, dem so genannten Klarsaft, getrennt werden.

Wegen seiner hohen Kalkhärte wird der Saft regelmäßig noch einem zweiten Carbonatationsschritt bis zu einem pH von ca. 9 unterworfen. Der dabei gebildete Kalkniederschlag führt zu einer weiteren Klärung der Flüssigkeit. Nach einer erneuten Filtration liegt dann der so genannte Dünnsaft vor, der für die bereits angesprochene Weiterverarbeitung geeignet ist. Es sind aus dem Stand der Technik auch Prozessabläufe bekannt, bei denen vor der zweiten Carbonatation nochmals Kalziumhydroxid zugesetzt wird (so genanntes Zwischenkalken).

DE 600 03 471 TE beschreibt ein Verfahren zum Reinigen von Zuckersaft, insbesondere von Zuckerrübensaft mit einer Hauptfolge aufeinanderfolgender Behandlungsschritte, die eine Vorkalkungsbehandlung des Zuckersafts, eine Kalkungsbehandlung des vorgekalkten Zuckersafts und wenigstens zwei sich anschließende Karbonatationsbehandlungen aufweist.

JP 06277668 A beschreibt eine Einrichtung zur Wasserbehandlung mit den eingangs genannten Merkmalen, bei der auf der Kathode ein Ultraschall-Vibrator angebracht ist.

Nach dem Stand der Technik erfolgt das Einleiten des Kohlendioxids beispielsweise durch so genannte Richter-Rohre, welche schlitzförmige Gasauslässe aufweisen, die durch Zapfen einer sich drehenden Zapfenwelle in aufwändiger und entsprechend kostspieliger Weise kontinuierlich von entstehenden Kalkablagerungen befreit werden, damit sich die genannten Gasauslässe nicht mit Kalk zusetzen, wodurch der Carbonatationsprozess zum Stillstand käme. Dabei liegt der praktisch realisierbare minimale Öffnungsquerschnitt der Gasauslässe im Zentimeterbereich, was zu einer Entstehung entsprechend großer CO₂-Blasen in der zu reinigenden Flüssigkeit führt. Hiermit ist der weitere Nachteil verbunden, dass aufgrund des ungünstigen Oberfläche-Volumen-Verhältnisses der entstehenden Gasblasen relativ große CO₂-Mengen zugesetzt werden müssen, was zusätzliche Kosten verursacht und darüber hinaus klimaschädliche Auswirkungen durch einen relativ hohen CO₂-Eintrag in die Atmosphäre haben kann. Des Weiteren hat sich als nachteilig herausgestellt, dass diejenigen Behältnisse, in denen der Carbonatationsprozess abläuft, aufgrund der relativ großen Gasblasenabmessungen ebenfalls in der Höhe relativ groß ausgestaltet sein müssen, um die Reaktionsträgheit der großen CO₂-Blasen zu kompensieren,was entsprechenden Platzbedarf und hohe Baukosten nach sich zieht. Außerdem ist aufgrund des hohen statischen Drucks zum Einleiten des Kohlendioxids ein relativ hoher Einleitdruck erforderlich, was entsprechende Kostennachteile nicht zuletzt durch den erhöhten Energiebedarf nach sich zieht.

Der Erfindung liegt die Aufgabe zugrunde, ein Reinigungsverfahren und eine zur Durchführung des Verfahrens geeignete Vorrichtung der jeweils gattungsgemäßen Art dahingehend weiterzuentwickeln, dass bei niedrigeren Investitions- und Betriebskosten eine höhere Produktivität aufgrund kürzerer Reaktions-/Verweilzeiten erreicht wird, um auf diese Weise auch den weiter oben angesprochenen umweltbezogenen Problemen, insbesondere dem hohen CO₂- und Energiebedarf, entgegenwirken zu können.

Die Aufgabe wird erfindungsgemäß gelöst durch ein Verfahren mit den Merkma-len des Patentanspruchs 1 sowie durch eine Vorrichtung mit den Merkmalen des Patentanspruchs 7. Vorteilhafte Weiterbildungen der Erfindung sind jeweils Gegenstand von Unteransprüchen, deren Wortlaut hiermit durch ausdrückliche Bezugnahme in die Beschreibung aufgenommen wird, um unnötige Textwiederholungen nach Möglichkeit zu vermeiden.

Erfindungsgemäß ist ein Verfahren zum Reinigen von Flüssigkeiten, insbesondere Rohsaft oder Vinasse, von unerwünschten Begleitstoffen, wobei
a) zunächst einer zu reinigenden Flüssigkeit Calciumhydroxid zugesetzt wird und
b) anschließend gasförmiges Kohlendioxid in die zu reinigende Flüssigkeit eingeleitet wird, um Calciumcarbonat auszufällen, welches die unerwünschten Begleitstoffe bindet und/oder mitreißt,
dadurch gekennzeichnet, dass im Zusammenhang mit Schritt b) Gasausströmöffnungen für das Kohlendioxid mit Ultraschall beaufschlagt werden.

Erfindungsgemäß ist eine Vorrichtung zum Reinigen von Flüssigkeiten, insbesondere Rohsaft oder Vinasse, von unerwünschten Begleitstoffen, umfassend wenigstens eine Kalkungseinrichtung, die dazu ausgebildet ist, einer zu reinigenden Flüssigkeit Calciumhydroxid zuzusetzen, und wenigstens eine Carbonatationseinrichtung, die dazu ausgebildet ist, über Gasausströmöffnungen gasförmiges Kohlendioxid in die zu reinigende Flüssigkeit einzuleiten, um Calcium-carbonat auszufällen, welches die unerwünschten Begleitstoffe bindet und/oder mitreißt, dadurch gekennzeichnet, dass die Carbonatationseinrichtung Ultraschallmittel aufweist, die dazu ausgebildet sind, die Gasausströmöffnungen mit Ultraschall zu beaufschlagen.

Ein grundlegender Aspekt der vorliegenden Erfindung ist somit darin zu sehen, dass anstelle von Richter-Rohren oder sonstigen mechanisch wirksamen Vorrichtungen zur Vermeidung von Kalkablagerungen an Gasausströmöffnungen für das Kohlendioxid eine Beaufschlagung der genannten Öffnungen mit Ultraschallwellen erfolgt. Die Ultraschallanwendung nutzt den hinreichend bekannten Effekt der Kavitation zur Verhinderung von Carbonatbildung an den Gasausströmöffnungen. Der wesentliche Vorteil gegenüber einem Richter-Rohr liegt in der Möglichkeit, die Gasausströmöffnungen um mindestens eine Größenordnung bis hinunter in den Millimeterbereich oder sogar Mikrometerbereich zu verkleinern und damit über die erreichbare Verkleinerung der Gasblasen die Reaktionszeit der Carbonatation zu verkürzen, den gesamten Reinigungsprozess zu beschleunigen und zu verbilligen und darüber hinaus die Menge an einzusetzendem CO₂ zu verringern.

In Folge der vorliegenden Erfindung können so die Carbonatationstürme wesentlich kostengünstiger, weil kleiner konstruiert werden. Aufgrund der bereits angesprochenen Verkürzung der Reaktionszeiten erhöht sich die Produktivität des Verfahrens wesentlich, was insbesondere auch die Verarbeitung großer Vinassemengen ermöglicht, wie sie bei der Bioethanolproduktion typischerweise anfallen. Dies kann zu einer wesentlichen Entlastung der Umwelt beitragen. Aufgrund der kleineren Gasblasen steigt die Effizienz der Gasausnutzung, wobei zudem der Gasdruck des eingeleiteten CO₂-Gases gegenüber dem Stand der Technik im Wesentlichen niedriger liegen kann, was sich entscheidend auf die Energiekosten auswirkt. Anders als bei Richter-Rohren oder vergleichbaren Einrichtungen werden im Rahmen der vorliegenden Erfindung keinerlei bewegliche Teile zum Freihalten der Gasausströmöffnungen benötigt, so dass der Gesamtprozess wartungsfreundlicher und weniger fehleranfällig wird. Auch der insbe-sondere zum Betreiben eines Richter-Rohres vorzusehende Motor entfällt, was sich wiederum auf der Kostenseite positiv auswirkt.

Im Zuge einer ersten Weiterbildung des erfindungsgemäßen Verfahrens kann vorgesehen sein, dass die Ultraschallbeaufschlagung während des Einleiten des Kohlendioxids erfolgt. Eine entsprechende Ausgestaltung der erfindungsgemäßen Vorrichtung sieht in diesem Zusammenhang vor, dass die Ultraschallmittel dazu ausgebildet sind, die Ultraschallbeaufschlagung während des Einleitens des Kohlendioxids vorzunehmen. Auf diese Weise wird einer Verkalkung der Gasausströmöffnungen präventiv entgegengewirkt.

Eine andere Weiterbildung des erfindungsgemäßen Verfahrens sieht vor, dass die Ultraschallbeaufschlagung in zeitlicher Nähe zum Einleiten des Kohlendioxids regelmäßig oder unregelmäßig gepulst erfolgt. Eine entsprechende Ausgestaltung der erfindungsgemäßen Vorrichtung sieht vor, dass die Ultraschallmittel dazu ausgebildet sind, die Ultraschallbeaufschlagung während des Einleitens von Kohlendioxid und/oder in zeitlicher Nähe zum Einleiten des Kohlendioxids regelmäßig oder unregelmäßig gepulst vorzunehmen. Im Zusammenhang der vorliegenden Beschreibung bedeutet die Formulierung "in zeitlicher Nähe zum Einleiten des Kohlendioxids", dass zwischen dem Einleiten des Kohlendioxids und der Ultraschallbeaufschlagung eine Zeitspanne liegen sollte, die nicht so lang sein soll, dass sich während dieser Zeit substantiell Kalkablagerungen an den Gasausströmöffnungen bilden können. Durch die genannte gepulste Ultraschallbeaufschlagung lässt sich dabei eine weitere Senkung der Betriebskosten bei angenähert gleicher oder unter Umständen sogar verbesserter Entkalkungswirkung erreichen.

Alternativ oder zusätzlich kann jedoch im Rahmen der vorliegenden Erfindung auch vorgesehen sein, dass die Ultraschallbeaufschlagung während des Einleitens des Kohlendioxids kontinuierlich erfolgt. Eine entsprechende Weiterbildung der erfindungsgemäßen Vorrichtung sieht in diesem Zusammenhang vor, dass die Ultraschallmittel dazu ausgebildet sein, die Ultraschallbeaufschlagung während des Einleitens des Kohlendioxids kontinuierlich vorzunehmen. Insbesondere ist es im Rahmen der Erfindung auch möglich, zwischen gepulster und kontinuierlicher Ultraschallbeaufschlagung abzuwechseln.

Vorteilhafterweise sind im Zuge einer bevorzugten Weiterbildung der erfindungsgemäßen Vorrichtung die Gasausströmöffnungen dazu ausgebildet, das Kohlendioxid in Form kleiner Blasen mit einem mittleren Blasendurchmesser von weniger als etwa 1 cm, vorzugsweise < 5 mm, höchst vorzugsweise < 2 mm in die zu reinigende Flüssigkeit einzuleiten. Auf diese Weise lassen sich die weiter oben angesprochenen Vorteile der vorliegenden Erfindung besonders gut nutzen. Der vorstehend genannte Blasendurchmesser kann insbesondere dadurch erreicht werden, dass die Gasausströmöffnungen der Vorrichtung einen Öffnungsquerschnitt aufweisen, welcher in etwa dem angestrebten mittleren Blasendurchmesser entspricht.

Eine andere, äußerst bevorzugte Weiterbildung des erfindungsgemäßen Verfahrens sieht vor, dass neben den Gasausströmöffnungen für das Kohlendioxid zusätzlich auch weitere Bestandteile einer zur Durchführung des Verfahrens eingesetzten Vorrichtung, wie Leitungen oder Sensoren oder dergleichen, mit Ultraschall beaufschlagt werden. Im Zuge einer entsprechenden Weiterbildung der erfindungsgemäßen Vorrichtung kann vorgesehen sein, dass die Ultraschallmittel dazu ausgebildet sind, neben den Gasausströmöffnungen für das Kohlendioxid zusätzlich auch weitere Bestandteile der Vorrichtung, wie Leitungen oder Sensoren oder dergleichen, mit Ultraschall zu beaufschlagen. Auf diese Weise lassen sich die Betriebs- und Wartungskosten in Verbindung mit dem vorgeschlagenen Carbonatationsprozess gegenüber dem Stand der Technik weiter reduzieren.

Grundsätzlich kann jede Art von Ultraschallschwinger im Rahmen der vorliegenden Erfindung Verwendung finden. So kommen beispielsweise Ultraschallschwinger in Form von Plattenschwingern, Tauchschwingern oder Stabschwingern in Betracht, ohne dass die Erfindung auf einen speziellen Ultraschallschwingertyp beschränkt wäre. Eine besonders vorteilhafte Weiterbildung der vorliegenden Erfindung besteht darin, die Gasausströmer bzw. Gasausströmöffnungen selbst als Ultraschallschwinger auszubilden bzw. Ultraschallschwinger unmittelbar in diesem Bereich der Vorrichtung anzuordnen. Es ist jedoch auch möglich, die Ultraschallschwinger örtlich getrennt von den Gasausströmöffnungen auszubilden bzw. anzuordnen und dabei so zu orientieren, dass der ausgesandte Ultraschall möglichst unmittelbar auf die Gasausströmöffnungen gerichtet ist.

Eine besonders gute Entkalkungswirkung kann sich ergeben, wenn gemäß einer anderen Weiterbildung der erfindungsgemäßen Vorrichtung die Ultraschallfrequenz im Bereich von etwa 25 kHz bis 120 kHz liegt. Allerdings ist die Erfindung nicht auf die Verwendung einer bestimmten Ultraschallfrequenz beschränkt. Es kann sich als vorteilhaft erweisen, wenn sich die verwendete Ultraschallfrequenz bis in den Megaschallbereich (f > 500 kHz) erstreckt. Auch eine zeitliche Veränderung der Ultraschallfrequenz während der Ultraschallbeaufschlagung liegt im Bereich der vorliegenden Erfindung.

Des Weiteren hat es sich als besonders vorteilhaft erwiesen, wenn die Ultraschallschwinger sich innerhalb des verwendeten Behältnisses in dem Bereich befinden, in welchem auch die zu reinigende Flüssigkeit angeordnet ist, um die vor Kalkablagerungen zu schützenden Strukturen unmittelbar beschallen zu können.

Speziell im Hinblick auf die anzuratende Weiterverarbeitung von Vinasse anstelle einer Verklappung in die Umwelt ist die im Rahmen der Erfindung erreichbare Effizienzsteigerung der Carbonatation eine entscheidende Voraussetzung. Dabei ist zu berücksichtigen, dass Vinasse in einigen Ethanolwerten in Mengen von 50 m³ pro Stunde oder auch mehr anfällt. Aufgrund der sehr kleinen Partikelgröße der in Vinasse enthaltenen Hefezellen, ist ein alleiniges Filtrieren von Vinasse vor der möglichen Weiterverarbeitung (beispielsweise zu Futter- oder Düngemittel) nicht möglich. Die mit Hilfe des hier vorgeschlagenen Verfahrens erstmalig im großindustriellen Maßstab sinnvoll ermöglichte Carbonatation von Vinasse wäre ein möglicher Schritt zur Behandlung und möglichen Weiterverarbeitung von Vinasse im Fabrikprozess. Vorteilhaft mach sich hierbei bemerkbar, dass die Qualität des Endproduktes im Falle der Reinigung von Vinasse eine deutlich geringere Rolle spielt als bei der Zuckerproduktion.

Es ist möglich, die Vinasse nach der Carbonatation und anschließender Filtration durch Umkehrosmose weiter zu behandeln und die hierbei gewonnenen Salze (Salzlösung) als Düngemittel der Agrarwirtschaft zuzuführen. Das gewonnene Prozesswasser kann beispielsweise im Zuge der Ethanolproduktion wieder verwendet werden. Des Weiteren kann der erzeugte Carbokalk auch zur Neutralisierung von so genannten Vinasseseen und zur Regulierung übersäuerter Böden eingesetzt werden.

Weitere Eigenschaften und Vorteile der vorliegenden Erfindung ergeben sich aus der nachfolgenden Beschreibung von Ausführungsbeispielen anhand der Zeichnung.
- Figur 1: zeigt ein Ablaufdiagramm einer Ausgestaltung des erfindungsgemäßen Verfahrens zum Reinigen von Flüssigkeiten; und
- Figur 2: zeigt schematisch eine Ausgestaltung der erfindungsgemäßen Vorrichtung zum Reinigen von Flüssigkeiten, welche Vorrichtung sich zur Durchführung des erfindungsgemäßen Verfahrens eignet.

Figur 1 zeigt anhand eines Ablaufdiagramms eine Ausgestaltung des erfindungsgemäßen Verfahrens zum Reinigen von Flüssigkeiten, welches Verfahren sich insbesondere aber nicht ausschließlich zur Reinigung von Rohsaft, insbesondere Zucker-Rohsaft, oder Vinasse eignet, um die zu reinigende Flüssigkeit von unerwünschten Begleitstoffen zu befreien.

Gemäß der Darstellung in Figur 1 wird zunächst in einem einleitenden Verfahrensschritt S1 die zu reinigende Flüssigkeit, beispielsweise also Rohsaft oder Vinasse, in einem hierfür geeigneten Behältnis bereitgestellt, worauf weiter unten anhand von Figur 2 noch genauer eingegangen wird. Anschließend wird in einem Verfahrensschritt S2 der zu reinigenden Flüssigkeit Calciumhydroxid Ca(OH)₂ in Form von so genannter Kalkmilch oder Kalkwasser zugesetzt, vorzugsweise als Suspension von Calciumoxid CaO (gebrannter Kalk) in Wasser, wodurch sich der pH-Wert der zu reinigenden Flüssigkeit, welcher beispielsweise bei zu reinigendem Rohsaft aufgrund bei der Extraktion zugesetzer Säure regelmäßig im sauren Bereich liegt, erhöht wird, beispielsweise bis auf einen pH-Wert von 11,5 (Alkalisierung des Rohsaftes). Dieser Vorgang wird auch als "Kalken" bezeichnet und kann gegebenenfalls in mehreren Stufen durchgeführt werden (so genanntes Vor- und Nachkalken). Zwischen dem Vorkalken und dem Nachkalken kann eine Filtrierung oder Dekantierung der zu reinigenden Flüssigkeit erfolgen, um bereits ausgefallene Begleitstoffe oder Verunreinigungen zu entfernen.

Im Anschluss an Schritt S2 erfolgt in Schritt S3 der hauptsächliche Reinigungsvorgang nach Art einer Kalk-Kohlensäure-Reinigung, vorliegend in Anlehnung an den angelsächsischen Sprachgebrauch auch als "Carbonatation" bezeichnet. Dazu wird gasförmiges Kohlendioxid (CO₂) in die zu reinigende Flüssigkeit eingeleitet. Das eingeleitete Kohlendioxid reagiert mit den vorhandenen Kalziumionen zu Kalziumcarbonat CaCO₃ (Kalk), der ausfällt und dabei viele Fremdstoffe (Begleitstoffe bzw. Verunreinigungen) mitreißt. Der ausgefallene Kalk wird anschließend zusammen mit den genannten Fremdstoffen in einem weiteren Verfahrensschritt S4 durch Filtrierung von dem verbleibenden Substrat (der gereinigten Flüssigkeit, bei der Zuckerherstellung auch als "Dünnsaft" bezeichnet) getrennt. Da die zu reinigende Flüssigkeit nach dem Zufügen von Kalziumhydroxid - wie erwähnt - stark basisch ist, fallen viele Metallionen als schwerlösliche Metallhydroxide aus.

In einem anschließenden, optionalen Verfahrensschritt S5 wird dem verbleibenden Substrat erneut Kalziumhydroxid zugefügt (optionales Zwischenkalken). Dann folgt in Schritt S6 eine ebenfalls optionale zweite Carbonatation durch erneutes Einleiten von Kohlendioxid. Abschließend erfolgt analog zum Verfahrensschritt S4 eine erneute Filtrierung und Trennung (Verfahrensschritt S7).

Der bislang anhand der Verfahrensschritte S1 bis S7 beschriebene Reinigungsprozess ist dem Fachmann insbesondere aus der Zuckerfabrikation bereits bekannt. Wesentlich für die vorliegende Erfindung ist nun, dass in Verbindung mit den Carbonatationsschritten S3, S6 in zusätzlichen Verfahrensschritten S3' bzw. S6' eine Ultraschallbeaufschlagung der CO₂-Einleitöffnungen erfolgt, welche Ultraschallbeaufschlagung vorzugsweise gleichzeitig oder zumindest in zeitlicher Nähe mit dem Einleiten des Kohlendioxids vorgenommen wird. Die genannte Ultraschallbeaufschlagung in den Verfahrensschritten S3' und S6' dient dazu, Kalkablagerungen zu beseitigen, die sich beim Einleiten des Kohlendioxids an dem betreffenden Einleit-Einrichtungen bzw. dem dort vorhandenen Einleit- bzw. Gasausströmöffnungen für das Kohlendioxid bilden. Die Ultraschallbeaufschlagung S3', S6' kann über einen gewissen Zeitraum kontinuierlich, gepulst, oder in sonstiger Weise erfolgen, um ein möglichst effizientes Freihalten der Gasausströmöffnungen zu gewährleisten. Es hat sich in diesem Zusammenhang gezeigt, dass beispielsweise eine Ultraschallbeaufschlagung mit Ultraschallfrequenzen im Bereich von 25 kHz bis 120 kHz vorteilhaft sein kann und zu einer erkennbaren Reduktion von Kalkbelägen führen. Die vorliegende Erfindung ist jedoch keinesfalls auf die Verwendung von Ultraschall in dem genannten Frequenzbereich beschränkt. Beispielsweise kann auch die Verwendung von Ultraschall mit deutlich höheren Frequenzen (Megaschall) und/oder eine Variation der Frequenz während des Verfahrens sinnvoll sein.

Des Weiteren ist die Ultraschallbeaufschlagung in den Verfahrensschritten S3' und S6' grundsätzlich nicht auf die genannten Gasausströmöffnungen beschränkt, sondern kann sich auch auf weitere Einrichtungen der verwendeten Vorrichtung erstrecken, welche Kalkablagerungen ausgesetzt sind, wie insbesondere Sensoren zur Überwachung des Füllstandes, der Temperatur oder des pH-Werts.

Figur 2 zeigt schematisch eine zur Durchführung des erfindungsgemäßen Verfahrens genannte Vorrichtung, das heißt eine Vorrichtung zum Reinigen von Flüssigkeiten, insbesondere Rohsaft oder speziell Vinasse, von unerwünschten Begleitstoffen. Die genannte Vorrichtung ist in Figur 2 in ihrer Gesamtheit mit dem Bezugszeichen 1 bezeichnet. Sie umfasst ein Behältnis 2 in Form eines Tanks, in welchem die zu reinigende Flüssigkeit 3 bereitgestellt bzw. bereitstellbar ist. Bei der genannten Flüssigkeit kann es sich beispielsweise um Zucker-Rohsaft oder Vinasse handeln, ohne dass die vorliegende Erfindung hierauf beschränkt wäre. In jedem Fall enthält die zu reinigende Flüssigkeit unerwünschte Begleitstoffe (Fremdstoffe, Verunreinigungen), welche mit Hilfe des erfindungsgemäßen Verfahrens entfernt werden sollen. Die Erfindung ist nicht auf die Verwendung nur eines Behältnisses 2 beschränkt, vielmehr können unterschiedliche Verfahrensschritte auch in explizit hierfür vorgesehenen Behältnissen ablaufen. Auch ist aufgrund der beschleunigten Abläufe eine Inline-Realisierung in einem Rohr ohne Zwischenlagerung in einem speziellen Behälter grundsätzlich möglich.

Die Vorrichtung 1 umfasst weiterhin eine Kalkungseinrichtung, welche bei Bezugszeichen 4 nur symbolisch dargestellt ist. Die Kalkungseinrichtung 4 ist dazu ausgebildet, der zu reinigenden Flüssigkeit 3 Kalziumhydroxid in Form von in Wasser suspendiertem Calciumoxid (CaO) zuzusetzen, was durch den entsprechenden Pfeil P1 dargestellt ist. Außerdem umfasst die Vorrichtung 1 eine Carbonatationseinrichtung 5, die insgesamt mit dem Bezugszeichen 5 versehen ist, und auf deren Ausgestaltung und Funktion nachfolgend genauer eingegangen wird.

Es sei an dieser Stelle darauf hingewiesen, dass grundsätzlich auch das Behältnis 2 und die Kalkungseinrichtung 4 als Bestandteile der Carbonatationseinrichtung 5 angesehen werden können, weil ihr Vorhandensein zur Durchführung des Carbonatationsprozesses, wie im Rahmen der vorliegenden Anmeldung beschrieben, zwingend erforderlich ist. Nachfolgend sei der Begriff "Carbonatationseinrichtung" jedoch so verstanden, dass hiermit alle im Rahmen der vorliegenden Erfindung umfassten Merkmale und Funktionen bezeichnet sind, die mit dem Einleiten von Kohlendioxid in die zu reinigende Flüssigkeit und der Vermeidung der hierbei auftretenden Verkalkungsproblematik im Zusammenhang stehen.

Entsprechend umfasst die Carbonatationseinrichtung 5 gemäß Figur 2 zunächst Mittel 5a, die zum Einleiten von CO₂ gemäß dem Pfeil P2 in die zu reinigende und mit Kalziumhydroxid angereicherte Flüssigkeit 3 ausgebildet sind. Auf eine explizite Darstellung von Pump- und Speichermitteln für das Kohlendioxid wurde aus Gründen der Übersichtlichkeit verzichtet. Sie sind dem Fachmann bekannt.

Die CO₂-Einleitmittel 5a umfassen eine Anzahl von Gasausströmöffnungen 5b mit Durchmesser D, die jedoch nicht in der dargestellten, regelmäßigen Art und Weise angeordnet sein müssen. Außerdem ist es nicht erforderlich, dass alle Gasausströmöffnungen 5b denselben Durchmesser D aufweisen. Die Gasausströmöffnungen 5b befinden sich innerhalb des Behältnisses 2 und der zu reinigenden Flüssigkeit 3, um das Kohlendioxid in die zu reinigende Flüssigkeit 3 einzuleiten. Auf die Größe bzw. den Durchmesser D der Gasausströmöffnungen 5b wird weiter unten noch genauer eingegangen.

Selbstverständlich liegt es im Rahmen der vorliegenden Erfindung, eine Mehrzahl von CO₂-Einleitmitteln 5a vorzusehen und diese auf quasi beliebige Art und Weise innerhalb des Behältnisses 2 anzuordnen bzw. zu orientieren. Wesentlich ist dabei, dass die zu reinigende Flüssigkeit 3 in möglichst weiten Bereichen ihres Volumens und möglichst effizient von dem eingeleiteten Kohlendioxid durchsetzt wird und mit dem Gas in Berührung kommt. Wie in Figur 2 gezeigt, bildet das aus den Öffnungen 5b ausströmende Kohlendioxid kleine Gasbläschen 6, die in dem Behältnis 2 bzw. in der Flüssigkeit 3 aufsteigen. Kohlendioxid, welches nicht im Zuge des Carbonatationsprozesses mit der zu reinigenden Flüssigkeit 3 bzw. den darin enthaltenen Kalziumionen reagiert, verlässt das Behältnis 2 nach oben in Richtung des Pfeils P3 und kann entweder aufgefangen und wiederverwendet werden oder gelangt in die Atmosphäre, was aus Klimaschutzgründen problematisch sein kann und nach Möglichkeit vermieden werden soll.

Um die Gasbläschen 6 möglichst klein zu halten, so dass sie relativ zu ihrem Volumen eine möglichst große Oberfläche aufweisen, um mit der zu reinigenden Flüssigkeit 3 zu reagieren, was im Rahmen der vorliegenden Erfindung noch eine ganze Reihe von weiteren Vorteilen bietet, auf die weiter oben bereits ausführlich hingewiesen wurde, sind die Gasausströmöffnungen 5 in ihrem Durchmesser D relativ klein ausgebildet, wobei der Durchmesser D beispielsweise bei weniger als etwa 1 cm, vorzugsweise bei weniger als 5 mm und höchst vorzugsweise bei unter 2 mm liegt. Entsprechend liegt erfindungsgemäß auch der mittlere Durchmesser d der Gasblasen 6 etwa in dem vorstehend angegebenen Bereich.

Um zu verhindern, dass sich die Gasausströmöffnungen 5b aufgrund ihres relativ kleinen Durchmessers D mit Kalkablagerungen zusetzen, umfasst die Carbonatationseinrichtung 5 des Weiteren Ultraschallmittel in Form von Ultraschallwandlern 5c mit zugehöriger Versorgungs- und Steuerelektronik 5d, wobei die Ultraschallwandler 5c und die genannte Elektronik 5d mittels Steuer- und Versorgungsleitungen 5e in Wirkverbindung stehen. Die Ultraschallwandler 5c senden nach Maßgabe der Elektronik 5d Ultraschallwellen 5f aus, welche im Bereich der Gasausströmöffnungen 5b mit der Vorrichtung wechselwirken, um durch Kavitation ein Verkalken der Gasausströmöffnungen 5b zu verhindern. Gemäß dem dargestellten Ausführungsbeispiel können die Ultraschallschwinger 5c speziell als Stabschwinger ausgebildet sein, welche unmittelbar unterhalb der Gasausströmöffnung 5b angeordnet sind, um letztere mit Ultraschall 5f zu beaufschlagen.

Ebenfalls in Wirkverbindung mit der Versorgungs- und Steuerungselektronik 5d ist gemäß der Darstellung in Figur 2 noch ein weiterer Ultraschallwandler 5c' vorgesehen, der ebenfalls zum Aussenden von Ultraschallwellen 5f' ausgebildet ist. Der genannte weitere Ultraschallwandler 5c' ist zum Beschallen eines weiteren gegen Verkalkung empfindlichen Bestandteils der Vorrichtung 1 vorgesehen und angeordnet, nämlich eines Sensormittels 7, beispielsweise eines Füllstandssensors, eines Temperatursensors oder eines pH-Wert-Sensors, welches Sensormittel 7 innerhalb des Behältnisses 2 bzw. innerhalb der zu reinigenden Flüssigkeit 3 angeordnet ist, so dass sich auch hierauf Kalk ablagern kann. Die Ansteuerung des Ultraschallwandlers 5c' zur Aussendung des Ultraschalls 5f' geschieht wiederum nach Maßgabe der Elektronik 5d über eine entsprechende Steuerleitung 5e. Alternativ zur Darstellung in Figur 2 kann auch der Ultraschallwandler 5c' innerhalb des Behälters 2 bzw. der Flüssigkeit 3 angeordnet sein.

Bei erfolgreicher Durchführung des Carbonatationsprozesses sammelt sich im unteren Bereich des Behältnisses 2 in Richtung des Pfeils G der ausgefallene (Carbo-)Kalk (CaCO₃) zusammen mit dem gebundenen bzw. mitgerissenen Begleitstoffen (Fremdstoffe oder Verunreinigungen) R. Die genannten Abfallprodukte sind in Figur 2 insgesamt mit dem Bezugszeichen 8 bezeichnet und können gemäß dem Pfeil P4 abfiltriert und aus der Vorrichtung 1 bzw. dem Behältnis 2 entfernt werden. Gleiches gilt gemäß dem Pfeil P5 für die gereinigte Flüssigkeit F*, welche bestimmungsgemäß weiter verarbeitet werden kann, beispielsweise durch Eindicken in einer Verdampfstation, um Zucker-Dicksaft zu erhalten oder in anderer Art und Weise, insbesondere wenn es sich bei der gereinigten Flüssigkeit F* um gereinigte Vinasse handelt, was bereits erwähnt wurde und worauf an dieser Stelle nicht weiter einzugehen ist.

Durch den Einsatz der vorstehend beschriebenen Carbonatationseinrichtung 5 mit Ultraschall besteht die Möglichkeit, den Carbonatationsprozess sehr effizient mit nur geringem CO₂-Verbrauch und gegenüber dem Stand der Technik deutlich abgesenktem Energiebedarf (insbesondere bedingt durch den niedrigeren CO₂-Einleitdruck) durchzuführen. Aufgrund der effizienten Prozessführung, welche nicht zuletzt durch den kleineren Durchmesser der Gasblasen 6 bedingt ist, kann der Reinigungsprozess in kürzerer Zeit ablaufen als nach dem Stand der Technik. Zudem ist es möglich, die Höhenausdehnung H des Behältnisses 2 gegenüber dem Stand der Technik deutlich zu verringern. Alle diese Aspekte tragen dazu bei, den Carbonatationsprozess schneller, kostengünstiger und effizienter ablaufen zu lassen, dass sich insbesondere durch abgesenkte Betriebsund Investitionskosten positiv bemerkbar macht und den nutzbaren Einsatzbereich des Prozesses stark vergrößert.

## Patentansprüche

1. Verfahren zum Reinigen von Flüssigkeiten (3), insbesondere Rohsaft oder Vinasse, von unerwünschten Begleitstoffen (R), wobei
a) zunächst einer zu reinigenden Flüssigkeit (3) Calciumhydroxid zugesetzt wird und
b) anschließend gasförmiges Kohlendioxid (6) in die zu reinigende Flüssigkeit (3) eingeleitet wird, um Calciumcarbonat auszufällen, welches die unerwünschten Begleitstoffe (R) bindet und/oder mitreißt,
**dadurch gekennzeichnet, dass**
im Zusammenhang mit Schritt b) Gasausströmöffnungen (5b) für das Kohlendioxid mit Ultraschall (5f) beaufschlagt werden.

2. Verfahren nach Anspruch 1, **dadurch gekennzeichnet, dass** die Ultraschallbeaufschlagung (5f) während des Einleitens des Kohlendioxids erfolgt.

3. Verfahren nach Anspruch 1 oder 2, **dadurch gekennzeichnet, dass** die Ultraschallbeaufschlagung (5f) während des Einleitens des Kohlendioxids kontinuierlich erfolgt.

4. Verfahren nach mindestens einem der Ansprüche 1 bis 3, **dadurch gekennzeichnet, dass** die Ultraschallbeaufschlagung (5f) während des Einleitens des Kohlendioxids und/oder in zeitlicher Nähe zum Einleiten des Kohlendioxids regelmäßig oder unregelmäßig gepulst erfolgt.

5. Verfahren nach mindestens einem der Ansprüche 1 bis 4, **dadurch gekennzeichnet, dass** das Kohlendioxid in Form kleiner Blasen (6) mit einem mittleren Blasendurchmesser (d) von weniger als etwa 1 cm, vorzugsweise weniger als etwa 5 mm, höchst vorzugsweise weniger als etwa 2 mm eingeleitet wird.

6. Verfahren nach mindestens einem der Ansprüche 1 bis 5, **dadurch gekennzeichnet, dass** neben den Gasausströmöffnungen (5b) für das Kohlendioxid zusätzlich auch weitere Bestandteile (7) einer zur Durchführung des Verfahrens eingesetzten Vorrichtung (1), wie Leitungen oder Sensoren etc., mit Ultraschall beaufschlagt werden (5f').

7. Vorrichtung (1) zum Reinigen von Flüssigkeiten (3), insbesondere Rohsaft oder Vinasse, von unerwünschten Begleitstoffen (R), umfassend wenigstens eine Kalkungseinrichtung (4), die dazu ausgebildet ist, einer zu reinigenden Flüssigkeit (3) Calciumhydroxid zuzusetzen, und wenigstens eine Carbonatationseinrichtung (5), die dazu ausgebildet ist, über Gasausströmöffnungen (5b) gasförmiges Kohlendioxid (6) in die zu reinigende Flüssigkeit (3) einzuleiten, um Calciumcarbonat auszufällen, welches die unerwünschten Begleitstoffe (R) bindet und/oder mitreißt,
**dadurch gekennzeichnet, dass**
die Carbonatationseinrichtung (5) Ultraschallmittel (5c, 5d) aufweist, die dazu ausgebildet sind, die Gasausströmöffnungen (5b) mit Ultraschall (5f) zu beaufschlagen.

8. Vorrichtung (1) nach Anspruch 7, **dadurch gekennzeichnet, dass** die Ultraschallmittel Ultraschallschwinger (5c) umfassen, die als Platten-, Stab-Tauchschwinger oder dergleichen ausgebildet sind.

9. Vorrichtung (1) nach Anspruch 7 oder 8, **dadurch gekennzeichnet, dass** die eingesetzte Ultraschallfrequenz im Bereich zwischen 25 und 120 kHz und/oder im Bereich > 500 kHz liegt.

10. Vorrichtung (1) nach mindestens einem der Ansprüche 7 bis 9, **dadurch gekennzeichnet, dass** die Ultraschallwinger (5c) eng benachbart den Gasausströmöffnung (5b) angeordnet sind, vorzugsweise in der zu reinigenden Flüssigkeit (3), oder dass höchst vorzugsweise die Gasausströmöffnungen (5b) selbst Ultraschallschwinger umfassen.

11. Vorrichtung (1) nach mindestens einem der Ansprüche 7 bis 10, **dadurch gekennzeichnet, dass** die Ultraschallmittel (5c, 5d) dazu ausgebildet sind, die Ultraschallbeaufschlagung (5f) während des Einleitens des Kohlendioxids vorzunehmen.

12. Vorrichtung (1) nach mindestens einem der Ansprüche 7 bis 11, **dadurch gekennzeichnet, dass** die Ultraschallmittel (5c, 5d) dazu ausgebildet sind, die Ultraschallbeaufschlagung (5f) während des Einleitens des Kohlendioxids kontinuierlich vorzunehmen.

13. Vorrichtung (1) nach mindestens einem der Ansprüche 7 bis 12, **dadurch gekennzeichnet, dass** die Ultraschallmittel (5c, 5d) dazu ausgebildet sind, die Ultraschallbeaufschlagung (5f) während des Einleitens des Kohlendioxids und/oder in zeitlicher Nähe zum Einleiten des Kohlendioxids regelmäßig oder unregelmäßig gepulst vorzunehmen.

14. Vorrichtung (1) nach mindestens einem der Ansprüche 7 bis 13, **dadurch gekennzeichnet, dass** die Gasausströmöffnungen (5b) dazu ausgebildet sind, das Kohlendioxid in Form kleiner Blasen (6) mit einem mittleren Blasendurchmesser (d) von weniger als etwa 1 cm, vorzugsweise weniger als etwa 5 mm, höchst vorzugsweise weniger als etwa 2 mm einzuleiten, vorzugsweise indem die Gasausströmöffnungen (5b) einen Öffnungsquerschnitt (D) aufweisen, welcher in etwa dem mittleren Blasendurchmesser (d) entspricht.

15. Vorrichtung (1) nach mindestens einem der Ansprüche 7 bis 14, **dadurch gekennzeichnet, dass** die Ultraschallmittel (5c', 5d) dazu ausgebildet sind, neben den Gasausströmöffnungen (5b) für das Kohlendioxid zusätzlich auch weitere Bestandteile (7) der Vorrichtung (1), wie Leitungen oder Sensoren etc., mit Ultraschall (5f') zu beaufschlagen.

## Claims

1. Method of cleansing fluids (3), especially raw juice or vinasse, of undesirable accompanying substances (R), wherein
a) first calcium hydroxide is added to a fluid (3) to be cleansed and
b) then gaseous carbon dioxide (6) is introduced into the fluid (3) to be cleansed in order to precipitate calcium carbonate, which binds and/or entrains the undesirable accompanying substances (R),
**characterised in that**
in association with step b) gas outlet openings (5b) for the carbon dioxide are treated with ultrasound (5f).

2. Method according to claim 1, **characterised in that** the ultrasonic treatment (5f) is carried out during the introduction of the carbon dioxide.

3. Method according to claim 1 or 2, **characterised in that** the ultrasonic treatment (5f) is carried out continuously during the introduction of the carbon dioxide.

4. Method according to at least one of claims 1 to 3, **characterised in that** the ultrasonic treatment (5f) is carried out in regular or irregular pulses during the introduction of the carbon dioxide and/or in close time proximity to the introduction of the carbon dioxide.

5. Method according to at least one of claims 1 to 4, **characterised in that** the carbon dioxide is introduced in the form of small bubbles (6) having an average bubble diameter (d) of less than about 1 cm, preferably less than about 5 mm, most preferably less than about 2 mm.

6. Method according to at least one of claims 1 to 5, **characterised in that**, in addition to the gas outlet openings (5b) for the carbon dioxide, additionally further components (7) of an apparatus (1) used for carrying out the method, such as lines or sensors etc., are also treated with ultrasound (5f').

7. Apparatus (1) for cleansing fluids (3), especially raw juice or vinasse, of undesirable accompanying substances (R), comprising at least one liming device (4), which is configured to add calcium hydroxide to a fluid (3) to be cleansed, and at least one carbonatation device (5), which is configured to introduce gaseous carbon dioxide (6) by means of gas outlet openings (5b) into the fluid (3) to be cleansed in order to precipitate calcium carbonate, which binds and/or entrains the undesirable accompanying substances (R),
**characterised in that**
the carbonatation device (5) has ultrasound means (5c, 5d) which are configured to treat the gas outlet openings (5b) with ultrasound (5f).

8. Apparatus (1) according to claim 7, **characterised in that** the ultrasound means comprise ultrasonic transducers (5c) which are in the form of plate transducers, rod transducers, submersible transducers or the like.

9. Apparatus (1) according to claim 7 or 8, **characterised in that** the ultrasonic frequency used is in the range between 25 and 120 kHz and/or in the range > 500 kHz.

10. Apparatus (1) according to at least one of claims 7 to 9, **characterised in that** the ultrasonic transducers (5c) are arranged closely adjacent to the gas outlet opening (5b), preferably in the fluid (3) to be cleansed, or most preferably the gas outlet openings (5b) themselves comprise ultrasonic transducers.

11. Apparatus (1) according to at least one of claims 7 to 10, **characterised in that** the ultrasound means (5c, 5d) are configured to carry out the ultrasonic treatment (5f) during the introduction of the carbon dioxide.

12. Apparatus (1) according to at least one of claims 7 to 11, **characterised in that** the ultrasound means (5c, 5d) are configured to carry out the ultrasonic treatment (5f) continuously during the introduction of the carbon dioxide.

13. Apparatus (1) according to at least one of claims 7 to 12, **characterised in that** the ultrasound means (5c, 5d) are configured to carry out the ultrasonic treatment (5f) in regular or irregular pulses during the introduction of the carbon dioxide and/or in close time proximity to the introduction of the carbon dioxide.

14. Apparatus (1) according to at least one of claims 7 to 13, **characterised in that** the gas outlet openings (5b) are configured to introduce the carbon dioxide in the form of small bubbles (6) having an average bubble diameter (d) of less than about 1 cm, preferably less than about 5 mm, most preferably less than about 2 mm, preferably as a result of the gas outlet openings (5b) having an opening cross-section (D) which corresponds approximately to the average bubble diameter (d).

15. Apparatus (1) according to at least one of claims 7 to 14, **characterised in that**, in addition to effecting ultrasonic treatment of the gas outlet openings (5b) for the carbon dioxide, the ultrasound means (5c', 5d) are configured additionally also to effect ultrasonic treatment (5f') of further components (7) of the apparatus (1), such as lines or sensors etc..

## Revendications

1. Procédé pour purifier d'impuretés indésirables (R) des liquides (3), en particulier du jus brut ou de la vinasse, selon lequel
a) on ajoute tout d'abord de l'hydroxyde de calcium à un liquide (3) à purifier, et
b) on introduit ensuite du dioxyde de carbone gazeux (6) dans le liquide (3) à purifier, afin de précipiter du carbonate de calcium qui lie et/ou entraîne les impuretés indésirables (R),
**caractérisé en ce que**, dans le cadre de l'étape b), des ouvertures de sortie de gaz (5b) pour le dioxyde de carbone sont sollicitées par des ultrasons (5f).

2. Procédé selon la revendication 1, **caractérisé en ce que** la sollicitation par des ultrasons (5f) s'effectue pendant l'introduction du dioxyde de carbone.

3. Procédé selon la revendication 1 ou 2, **caractérisé en ce que** la sollicitation par des ultrasons (5f) s'effectue en continu pendant l'introduction du dioxyde de carbone.

4. Procédé selon au moins une des revendications 1 à 3, **caractérisé en ce que** la sollicitation par des ultrasons (5f) s'effectue d'une manière régulièrement ou irrégulièrement pulsée pendant l'introduction du dioxyde de carbone et/ou à proximité dans le temps de l'introduction du dioxyde de carbone.

5. Procédé selon au moins une des revendications 1 à 4, **caractérisé en ce que** le dioxyde de carbone est introduit sous la forme de petites bulles (6) ayant un diamètre moyen de bulle (d) inférieur à environ 1 cm, de préférence inférieur à environ 5 mm, et d'une manière particulièrement préférée inférieur à environ 2 mm.

6. Procédé selon au moins une des revendications 1 à 5, **caractérisé en ce que**, en dehors des ouvertures de sortie de gaz (5b) pour le dioxyde de carbone, d'autres éléments (7) d'un dispositif (1) utilisé pour la mise en oeuvre du procédé, tels que des conduites ou des capteurs, etc., sont en outre également sollicités par des ultrasons (5f').

7. Dispositif (1) pour purifier d'impuretés indésirables (R) des liquides (3), en particulier du jus brut ou de la vinasse, comprenant au moins un équipement de chaulage (4) qui est conçu pour ajouter de l'hydroxyde de calcium à un liquide (3) à purifier, et au moins un équipement de carbonatation (5) qui est conçu pour introduire par l'intermédiaire d'ouvertures de sortie de gaz (5b) du dioxyde de carbone gazeux (6) dans le liquide (3) à purifier, afin de précipiter du carbonate de calcium qui lie et/ou entraîne les impuretés indésirables (R),
**caractérisé en ce que** l'équipement de carbonatation (5) présente des moyens ultrasonores (5c, 5d) qui sont conçus pour solliciter les ouvertures de sortie de gaz (5b) par des ultrasons (5f).

8. Dispositif (1) selon la revendication 7, **caractérisé en ce que** les moyens ultrasonores comprennent des générateurs d'ultrasons (5c) qui sont réalisés sous la forme de générateurs immergés à plaques ou à barreaux, ou analogues.

9. Dispositif (1) selon la revendication 7 ou 8, **caractérisé en ce que** la fréquence ultrasonore utilisée se situe dans la plage comprise entre 25 et 120 kHz, et/ou dans la plage supérieure à 500 kHz.

10. Dispositif (1) selon au moins une des revendications 7 à 9, **caractérisé en ce que** les générateurs d'ultrasons (5c) sont disposés à proximité immédiate des ouvertures de sortie de gaz (5b), de préférence dans le liquide (3) à purifier, ou **en ce que**, d'une manière particulièrement préférée, les ouvertures de sortie de gaz (5b) comprennent elles-mêmes des générateurs d'ultrasons.

11. Dispositif (1) selon au moins une des revendications 7 à 10, **caractérisé en ce que** les moyens ultrasonores (5c, 5d) sont conçus pour entreprendre la sollicitation par des ultrasons (5f) pendant l'introduction du dioxyde de carbone.

12. Dispositif (1) selon au moins une des revendications 7 à 11, **caractérisé en ce que** les moyens ultrasonores (5c, 5d) sont conçus pour entreprendre la sollicitation par des ultrasons (5f) en continu pendant l'introduction du dioxyde de carbone.

13. Dispositif (1) selon au moins une des revendications 7 à 12, **caractérisé en ce que** les moyens ultrasonores (5c, 5d) sont conçus pour entreprendre la sollicitation par des ultrasons (5f) d'une manière régulièrement ou irrégulièrement pulsée pendant l'introduction du dioxyde de carbone et/ou à proximité dans le temps de l'introduction du dioxyde de carbone.

14. Dispositif (1) selon au moins une des revendications 7 à 13, **caractérisé en ce que** les ouvertures de sortie de gaz (5b) sont conçues pour introduire le dioxyde de carbone sous la forme de petites bulles (6) ayant un diamètre moyen de bulle (d) inférieur à environ 1 cm, de préférence inférieur à environ 5 mm, et d'une manière particulièrement préférée inférieur à environ 2 mm, de préférence par le fait que les ouvertures de sortie de gaz (5b) présentent une section d'ouverture (D) qui correspond approximativement au diamètre moyen de bulle (d).

15. Dispositif (1) selon au moins une des revendications 7 à 14, **caractérisé en ce que** les moyens ultrasonores (5c', 5d) sont conçus pour, en dehors des ouvertures de sortie de gaz (5b) pour le dioxyde de carbone, solliciter en outre également par des ultrasons (5f') d'autres éléments (7) du dispositif (1), tels que des conduites ou des capteurs, etc.
